# EUROPÄISCHE PATENTSCHRIFT

(11) **EP 1 057 544 B1**
(45) Veröffentlichungstag und Bekanntmachung des Hinweises auf die Patenterteilung: **26.09.2007**
(21) Anmeldenummer: 99122991.5
(22) Anmeldetag: 19.11.1999
(51) Int. Cl.: B07B 1/46

(54) **Siebbelag mit Stauleiste**
Screen bottom with retention strip
Fond de tamis avec barre de retenue

(30) Priorität: 01.06.1999 DE 19925020
(43) Veröffentlichungstag der Anmeldung: 06.12.2000
(73) Patentinhaber: Isenmann Siebe GmbH, D-76131 Karlsruhe (DE)
(72) Erfinder: Lehmann, Wolfgang, 76456 Kupppenheim (DE)
(74) Vertreter: COHAUSZ DAWIDOWICZ HANNIG & SOZIEN

(56) Entgegenhaltungen:
- DE-A- 2 108 854
- DE-A- 2 632 511
- US-A- 5 586 661
- US-A- 5 769 241
- PATENT ABSTRACTS OF JAPAN vol. 014, no. 330 (C-0741), 16. Juli 1990 (1990-07-16) & JP 02 119980 A (MIYOUJIYOU CEMENT KK), 8. Mai 1990 (1990-05-08)

## Beschreibung

Die Erfindung betrifft einen Siebbelag mit auf seiner Oberseite befestigter Stauleiste.

Stauleisten werden auf Sieboberflächen angebracht und dienen zum Anstauen, Umleiten, Aufreißen von Siebgut und zum Verringern der Transportgeschwindigkeit. Die Befestigung solcher Stauleisten auf den Sieben erfolgt durch Schrauben oder Kleben. Ein Auswechseln von Stauleisten ist daher umständlich und aufwendig. Sind Stauleisten verklebt, werden sie beschädigt oder sogar zerstört. Vielfach wird daher der Siebboden selbst mit beschädigt.

Aus der DE-A-26 32 511 ist es bekannt, eine Stauleiste durch unten angeformte Stifte auf dem Siebboden zu befestigen, wobei die Stifte gleichzeitig für einen Halt der Siebelemente an der Unterkonstruktion sorgen. Ein Lösen der Stauleiste bedarf erheblicher Kräfte und kann zu Beschädigungen der Stifte und der Siebelemente führen.

Aufgabe der Erfindung ist es, einen Siebbelag mit Stauleiste so zu verbessern, daß die Stauleiste auf dem Siebbelag einfach und leicht befestigbar und auswechselbar ist.

Diese Aufgabe wird erfindungsgemäß dadurch gelöst,
- dass der Siebbelag (1) an seiner Oberseite (2) eine Ausnehmung insbesondere eine Nut (3) aufweist, die parallel zur Stauleiste (12) verläuft und in der ein unterer Bereich (12a) der Stauleiste formschlüssig einliegt,
- dass eine erste oder zweite Seitenwand oder beide Seitenwände (5, 6) der Ausnehmung insbesondere der Nut (3) hinterschnittene Längsausnehmungen (7, 9) aufweist/aufweisen,
- dass die erste Längsausnehmung (7) der ersten Seitenwand (5) der Ausnehmung insbesondere der Nut (3) einen unüberwindbaren Halt für den in der ersten Längsausnehmung (7) einliegenden leistenförmigen Vorsprung (12b) des unteren Stauleistenbereichs (12a) bildet, und
- dass die zweite Längsausnehmung (9) der zweiten Seitenwand (6) der Ausnehmung insbesondere der Nut (3) einen überwindbaren Halt für den in der zweiten Längsausnehmung (9) einliegenden leistenförmigen Vorsprung (12c) des unteren Stauleistenbereichs (12a) bildet.

Die Stauleiste ist leicht von Hand auf dem Siebbelag montierbar und hierbei sicher in der Nut des Siebbelages gehalten. Die Stauleiste braucht nur entgegen der Förderrichtung gedrückt zu werden, um sie leicht herauslösen zu können. Bei der Demontage wird weder der Siebbelag noch die Stauleiste beschädigt.

Eine besonders einfache und sichere Befestigung der Stauleiste wird dann erreicht, wenn der untere Bereich der Stauleiste durch eine Schnappverbindung in der Nut befestigbar ist. Auch ist von Vorteil, wenn der Querschnitt des unteren Bereichs der Stauleiste gleich dem Querschnitt der Nut ist.

Besonders vorteilhaft ist es, wenn der aus der Nut nach oben über die Sieboberseite hinausreichende obere Bereich der Stauleiste entsprechend den Erfordernissen für die Klassifizierung oder Entwässerung geformt ist. Hierbei kann der obere Bereich der Stauleiste auch Zähne bilden. Auch ist von Vorteil, wenn die Zähne in Fließrichtung des Siebgutes geneigt sind. Hierbei können sich die Zähne im senkrechten Querschnitt und/oder senkrechten Längsschnitt sich nach oben hin verjüngen.

Zwei Ausführungsbeispiele der Erfindung sind in den Zeichnungen dargestellt und werden im folgenden näher beschrieben. Es zeigen
- Fig. 1: einen senkrechten Schnitt parallel zur Förderrichtung (F) durch den Siebbelag mit eingesetzter Stauleiste,
- Fig. 2: eine Seitenansicht einer Stauleiste als Aufreißleiste in Förderrichtung (F) und
- Fig. 3: einen Schnitt nach III-III in Fig. 2.

Der Siebbelag 1 einer Siebmaschine ist aus Kunststoff insbesondere aus Polyurethan gefertigt und besitzt an seiner Oberseite 2 Ausnehmungen in Form von Nuten 3, die sich zur Oberseite hin öffnen und deren Höhe geringer ist als die Höhe bzw. Dicke des Siebbelages 1.

Die Nut 3 besitzt einen zur Oberseite 2 parallelen Boden 4 und zwei Seitenwände, das heißt eine vordere erste Seitenwand 5 und eine hintere zweite Seitenwand 6. Hierbei ist die vordere Seitenwand 5 der Seite des Siebfeldes näher, an der das Siebgut aufgegeben wird, und die hintere Seitenwand 6 ist der Seite der Siebfläche näher, an der das auf der Oberseite verbliebene Siebgut abgegeben wird, so daß in Fließrichtung F des Siebgutes die vordere Seitenwand 5 zuerst kommt und dann erst die hintere Seitenwand 6.

Die vordere Seitenwand 5 der Nut 3 besitzt eine nutenförmige Längsausnehmung (erste Längsausnehmung) 7 mit einer stufenförmigen Hinterschneidung 8, die somit einen Rücksprung mit einer rückspringenden Fläche bildet, die parallel zur Oberseite 2 ist. Die hintere Seitenwand 6 besitzt auch eine Längsausnehmung (zweite Längsausnehmung) 9, deren Hinterschneidung 10 von einer Fläche gebildet wird, die nicht parallel, sondern schräg zur Oberseite 2 liegt.

In der Nut 3 liegt der untere Bereich 12a einer Stauleiste 12 formschlüssig ein, so daß der senkrechte Querschnitt des unteren Bereichs 12a identisch in Größe und Form ist mit dem Querschnitt der Nut 3. Hierdurch liegt ein unterer seitlicher leistenförmiger erster Längsvorsprung 12b der Stauleiste 12 formschlüssig in der ersten Längsausnehmung 7 ein, so daß an dieser Stelle die erste Längsausnehmung 7 und der erste Längsvorsprung 12b ein Formgesperre bilden.

Der untere Bereich 12a der Stauleiste bildet auf der anderen Seite einen zweiten Längsvorsprung 12c, der formschlüssig in der zweiten Längsausnehmung 9 der Nut 3 einliegt. An dieser Seite ist aber die obere Wand der zweiten Längsausnehmung 9 schräg zur Oberseite 2 angeordnet, so daß der zweite Längsvorsprung 12c mit der zweiten Längsausnehmung 9 ein Formgehemme bilden, so daß bei Kraftanwendung auf die Stauleiste 12 in Richtung des Pfeiles P der zweite Längsvorsprung 12c aus der zweiten Längsausnehmung 9 herausgehoben werden kann.

Die Stauleiste 12 ist von Hand montierbar, indem die Leiste schräg gegen die Förderrichtung F gekippt wird, damit die Feder bzw. der erste Längsvorsprung 12b in den unteren Bereich zuerst eingeführt wird und somit unter die Belastungssicherung bzw. die Hinterschneidung 8 greifen kann. Danach wird die Stauleiste, bei gleichzeitigem Druck gegen den Siebboden, in die winkelrechte Stellung gebracht. Dabei gleitet die Montageschräge über die Widerstandsnase, bis die Sperre bzw. der zweite Längsvorsprung 12c in die Längsausnehmung 9 (Prismennut) einschnappt.

Die Belastung der Stauleiste durch das Siebgut ist durch
die Feder in der Nut,
die Verdrehsicherung über der Feder, und
die Abstützung der Widerstandsnase
gegen ein Herauskippen gesichert.

Eine Demontage der Stauleiste erfolgt, indem mit einem Hammerschlag im oberen Bereich der Stauleiste gegen die Förderrichtung geschlagen wird, so daß die Sperre - begünstigt durch die Demontageschräge - über die Widerstandsnase herausspringt.

Im Besonderen ist die Stauleiste als Aufreißleiste 12d, die zur Auflockerung des Siebgutes dient, mit vorzugsweise konischen Zähnen 15 und/oder Spalten 16 ausgebildet, die insbesondere dann wirkungsvoll arbeiten, wenn sie in Förderrichtung F geneigt sind.

## Patentansprüche

1. Siebbelag (1) mit auf seiner Oberseite (2) befestigter Stauleiste (12), wobei
- der Siebbelag (1) an seiner Oberseite (2) eine Ausnehmung insbesondere eine Nut (3) aufweist, die parallel zur Stauleiste (12) verläuft und in der ein unterer Bereich (12a) der Stauleiste formschlüssig einliegt,
- eine erste oder zweite Seitenwand oder beide Seitenwände (5, 6) der Ausnehmung insbesondere der Nut (3) hinterschnittene Längsausnehmungen (7, 9) aufweist/aufweisen,
- die erste Längsausnehmung (7) der ersten Seitenwand (5) der Ausnehmung insbesondere der Nut (3) einen unüberwindbaren Halt für den in der ersten Längsausnehmung (7) einliegenden leistenförmigen Vorsprung (12b) des unteren Stauleistenbereichs (12a) bildet, **dadurch gekennzeichnet, dass** die zweite Längsausnehmung (9) der zweiten Seitenwand (6) der Ausnehmung insbesondere der Nut (3) einen überwindbaren Halt für den in der zweiten Längsausnehmung (9) einliegenden leistenförmigen Vorsprung (12c) des unteren Stauleistenbereichs (12a) bildet

2. Siebbelag nach Anspruch 1,**dadurch gekennzeichnet, dass** der untere Bereich (12a) der Stauleiste durch eine Schnappverbindung in der Ausnehmung insbesondere in der Nut (3) befestigbar ist.

3. Siebbelag nach Anspruch 1 oder 2, **dadurch gekennzeichnet, dass** der Querschnitt des unteren Bereichs (12a) der Stauleiste gleich dem Querschnitt der Ausnehmung insbesondere der Nut (3) ist.

4. Siebbelag nach einem der vorherigen Ansprüche, **dadurch gekennzeichnet, dass** der aus der Ausnehmung insbesondere der Nut (3) nach oben über die Sieboberseite (2) hinausreichende obere Bereich der Stauleiste (12) Zähne bildet.

5. Siebbelag nach Anspruch 4, **dadurch gekennzeichnet, dass** die Zähne in Fließrichtung (F) des Siebgutes geneigt sind.

6. Siebbelag nach Anspruch 4 oder 5, **dadurch gekennzeichnet, dass** die Zähne im senkrechten Querschnitt und/oder senkrechten Längsschnitt sich nach oben und in Fließrichtung hin verjüngen.

7. Siebbelag nach einem der vorherigen Ansprüche, **dadurch gekennzeichnet, dass** der Siebbelag (1) und/oder die Stauleiste (12) aus Kunststoff insbesondere aus Polyurethan sind.

8. Siebbelag nach einem der vorherigen Ansprüche, **dadurch gekennzeichnet, dass** die Längskante der Stauleiste (12) durch eine Abschrägung (Schrägfläche) (14) ersetzt ist, die in eine Außenfläche des Längsvorsprungs (12c) übergeht.

## Claims

1. Screen lining (1) with a retarder bar (12) secured to its top surface (2), wherein
- the screen lining (1) is provided with a recess on its top surface (2) with a recess, in particular a groove (3), which extends parallel to the retarder bar (12) and in which a lower region (12a) of the retarder bar (12) engages positively engages,
- a first or second side wall or both side walls (5, 6) of the recess, in particular the groove (3), comprise/s undercut longitudinal recesses (7, 9) and
- the first longitudinal recess (7) of the first side wall (5) of the recess, in particular the groove (3), forms support for the strip-shaped projection (12b) of the lower retarder bar region (12a) engaged in the first longitudinal recess (7) which it is impossible to overcome,
**characterised in that** the second longitudinal recess (9) of the second side wall (6) of the recess, in particular the groove (3), forms support for the strip-shaped projection (12c) of the lower retarder bar region (12a) engaged in the second longitudinal recess (9) which it is possible to overcome.

2. Screen lining according to claim 1, **characterised in that** the lower region (12a) of the retarder bar can be secured in the recess, in particular in the groove (3), by means of a snap-in connection.

3. Screen lining according to claim 1 or claim 2, **characterised in that** the cross section of the lower region (12a) of the retarder bar is identical to the cross section of the recess, in particular the groove (3).

4. Screen lining according to one of the preceding claims, **characterised in that** the upper region of the retarder bar (12) extending upwardly from the recess, in particular the groove (3), beyond the top surface (2) of the screen forms teeth (15).

5. Screen lining according to claim 4, **characterised in that** the teeth are inclined in the flow direction (F) of the material being screened.

6. Screen lining according to claim 4 or claim 5, **characterised in that** the teeth taper upwardly and in the flow direction in the vertical cross section and/or vertical longitudinal section.

7. Screen lining according to one of the preceding claims, **characterised in that** the screen lining (1) and/or the retarder bar (12) are made of plastic, in particular polyurethane.

8. Screen lining according to one of the preceding claims, **characterised in that** the longitudinal edge of the retarder bar (12) is replaced by a bevel (bevelled surface (14) which merges into an outer surface of the longitudinal projection (12c).

## Revendications

1. Fond de tamis (1) comportant une barre de retenue (12) fixée sur son côté supérieur (2), dans lequel
- le fond de tamis (1) comporte sur son côté supérieur (2) un creux, en particulier une gorge (3), qui s'étend parallèlement à la barre de retenue (12) et dans lequel s'insère par coopération de forme une zone inférieure (12a) de la barre de retenue,
- une première ou une seconde paroi latérale ou les deux parois latérales (5, 6) du creux, en particulier de la gorge (3), présente/présentent des creux longitudinaux (7, 9) en contre-dépouille,
- le premier creux longitudinal (7) de la première paroi latérale (5) du creux, en particulier de la gorge (3), forme un maintien insurmontable pour la saillie en forme de barre (12b), s'insérant dans le premier creux longitudinal (7), de la zone inférieure (12a) de la barre de retenue, **caractérisé en ce que**
- le second creux longitudinal (9) de la seconde paroi latérale (6) du creux, en particulier de la gorge (3), forme un maintien surmontable pour la saillie en forme de barre (12c), s'insérant dans le second creux longitudinal (9), de la zone inférieure (12a) de la barre de retenue.

2. Fond de tamis suivant la revendication 1, **caractérisé en ce que** la zone inférieure (12a) de la barre de retenue peut être fixée par un assemblage à enclenchement dans le creux, en particulier dans la gorge (3).

3. Fond de tamis suivant l'une des revendications 1 et 2, **caractérisé en ce que** la section transversale de la zone inférieure (12a) de la barre de retenue est égale à la section transversale du creux, en particulier de la gorge (3).

4. Fond de tamis suivant l'une des revendications précédentes, **caractérisé en ce que** la zone supérieure de la barre de retenue (12), qui s'étend vers le haut hors du creux, en particulier de la gorge (3), au-dessus du côté supérieur (2) du tamis, forme des dents.

5. Fond de tamis suivant la revendication 4, **caractérisé en ce que** les dents sont inclinées dans la direction d'écoulement (F) du produit à cribler.

6. Fond de tamis suivant l'une des revendications 4 et 5, **caractérisé en ce que** les dents, en coupe transversale verticale et/ou en coupe longitudinale verticale, se rétrécissent en direction du haut et du sens matière.

7. Fond de tamis suivant l'une des revendications précédentes, **caractérisé en ce que** le fond de tamis (1) et/ou la barre de retenue (12) sont en matière plastique, en particulier en polyuréthanne.

8. Fond de tamis suivant l'une des revendications précédentes, **caractérisé en ce que** le bord longitudinal de la barre de retenue (12) est remplacé par un chanfrein (surface oblique) 14, qui se prolonge par une surface extérieure de la saillie longitudinale (12c).
